# DEMANDE DE BREVET EUROPEEN

(11) **EP 0 064 458 A1**
(43) Date de publication de la demande: **10.11.1982**
(21) Numéro de dépôt: 82400757.9
(22) Date de dépôt: 27.04.1982
(51) Int. Cl.: H01P 1/209, H01P 1/208

(54) **Filtre passe-bande en guide rectangulaire, présentant une grande sélectivité en fréquence**

(30) Priorité: 08.05.1981 FR 8109225
(71) Demandeur: THOMSON-CSF, 75008 Paris (FR)
(72) Inventeur: Le Nohaic, Yves, F-75379 Paris Cedex 08 (FR); Sauvage, Marc, F-75379 Paris Cedex 08 (FR)
(74) Mandataire: Courtellemont, Alain

(57) **Abrégé**

Filtre passe-bande en guide rectangulaire, présentant une grande sélectivité en fréquence.

Le filtre comporte un guide d'ondes (1) à l'intérieur duquel sont disposées des susceptances shunts, par exemple du type à tiges (T₁, T₂, T₃, T₄, Tₛ), afin d'y délimiter des cavités passe-bande successives (2-5). Des cavités coupe-bande (6-9) extérieures au guide sont couplées aux cavités passebande par l'intermédiaire d'iris (60, 70, 80, 90) percés dans la paroi du guide.

Application au domaine des hyperfréquences.

## Description

La présente invention se rapporte à des filtres passe-bande en guide rectangulaire, présentant une grande sélectivité en fréquence.

Pour obtenir une bonne sélectivité en fréquence avec un filtre, il est connu de réaliser ce filtre de manière que sa fonction de filtrage présente des zéros de transmission.

Pour obtenir une fonction de filtrage présentant des zéros de transmission il est connu d'employer soit des filtres dits elliptiques utilisant des cavités bi-modes, soit des associations en cascade de filtres passe-bande et de filtres coupe-bande. Mais les filtres dits elliptiques utilisant des cavités bi-modes ont des bandes passantes étroites; quant aux associations de filtres passe-bande et coupe-bande, elles ont l'inconvénient de constituer des ensembles mécaniques encombrants.

Il est également connu, par le brevet US 3 882 434, d'améliorer la sélectivité en fréquence d'un filtre passe-bande à cavité en réinjectant dans une cavité B du filtre de l'énergie captée sur une cavité A du filtre mais avec une phase différente de celle de l'énergie qui va directement de A à B ; le couplage en dérivation (cross coupling dans la littérature anglo-saxonne) permettant cette réinjection, est réalisé au moyen d'un filtre passe-bande auxiliaire mis en parallèle sur le filtre passe-bande principal, entre les cavités A et B. Une telle réalisation conduit à une courbe de temps de propagation de groupe plate, ce qui n'est pas le but recherché par la présente invention et constitue donc un autre type d'application. De plus dans une telle réalisation le filtre auxiliaire amène deux zéros dans la courbe de transmission du filtre principal qui sont symétriques de la fréquence centrale du filtre auxiliaire ; il n'est donc pas possible de faire, si nécessaire, que tous les zéros aient lieu sur la même fréquence.

La présente invention a pour but d'éviter les inconvénients de l'art antérieur sans pour cela augmenter le prix de revient du filtre.

Ceci est obtenu en mélangeant, avec des éléments présentant une fonction passe-bande, des éléments présentant une fonction coupe-bande.

Selon l'invention un filtre passe-bande en guide rectangulaire, à grande sélectivité en fréquence, comportant un guide rectangulaire qui sera dit guide principal et des susceptances shunt placées à l'intérieur du guide principal de manière à y délimiter n (n entier supérieur à 0) cavités principales successives, est caractérisé en ce qu'il comporte m (m entier supérieur à 0 et inférieur ou égal à n) cavités coupes-bande respectivement couplées à m des n cavités principales et dont l'effet coupe-bande se produit en limite de la bande passante du filtre passe-bande.

La présente invention sera mieux comprise et d'autres caractéristiques apparaîtront à l'aide de la description ci-après et des figures s'y rapportant qui représentent :
- les figures 1 à 3, trois vues d'un même filtre selon l'invention
- la figure 4 un graphique avec deux courbes relatives au filtre des figures 1 à 3.

La figure 1 est une vue en coupe transversale d'un filtre selon l'invention. Cette figure montre un guide d'onde rectangulaire 1 avec ses deux brides de raccordement 10, 11. L'intérieur de ce guide est divisé en quatre cavités 2, 3, 4, 5, à l'aide de susceptances shunts formées de tiges telles que T₁, T₂9 T₃9 T₄, T₅; ces tiges sont disposées par paires de manière à délimiter des cavités d'une longueur légèrement inférieure à où g est la longueur d'onde guidée dans le guide correspondant à une fréquence moyenne de fonctionnement de 8,1 GHz. Des vis avec écrous de blocage 12, 13, 14, 15, 16 sont associées aux tiges afin de permettre le réglage du couplage entre les cavités, et du couplage entre les cavités 2 et 5 et les accès du filtre.D'autres vis avec écrous de blocage, 20, 30, 40, 50, sont respectivement associées aux cavités 2, 3, 4, 5 dans lesquelles elles pénètrent d'une longueur réglage de manière à constituer un moyen de réglage de ces cavités.

Le filtre tel qu'il vient d'être décrit jusqu'ici constitue un filtre passe-bande classique à quatre cavités passe-bande; la suite de la description de la figure 1 va montrer comment il est possible d'associer à ces quatre cavités quatre autres cavités 6, 7, 8, 9 ayant chacune un rôle de cavité coupe-bande.

La figure 1 montre que chacune des cavités 2, 3, 4, 5, est percée d'un iris 60, 70, 80, 90 situé sur le grand côté du guide d'onde opposé à celui qui est traversé par les vis de réglage 20, 30, 40, 50 et en face de ces vis de réglage. Ces iris constituent un élément de couplage entre respectivement les cavités 2, 3, 4, 5, et quatre cavités coupe-bande 6, 7, 8, 9 constituées par des tronçons de guides d'onde de même section que le guide d'onde 1 disposé perpendiculairement au grand côté du guide d'onde 1, ayant leurs petits côtés situés dans le même plan que les petits côtés du guide d'onde 1 et dont la hauteur est sensiblement inférieure à . Ces tronçons de guides d'onde sont soudés à l'une de leur extrémité sur le guide d'onde 1 et sont fermés à leur autre extrémité par une plaque métallique qu'une vis, 61, 71, 81, 91, associée à un écrou de blocage, traverse de manière d'assurer le réglage de ces cavités.

Du point de vue électrique, ces cavités 6, 7, 8, 9 peuvent être considérées comme étant en série avec les cavités passe-bande 2, 3, 4, 5; elles ajoutent donc leur fonction coupe-bande à la fonction passe-bande des cavités du guide 1, si bien que le filtre selon la figure 1 est équivalent à un filtre passe-bande associé en série à un filtre coupe-bande.

La figure 2 est une vue de dessus du filtre selon l'invention; sur cette figure la cavité coupe-bande 9 a été représentée en coupe selon un plan XX indiqué sur la figure 1.

La figure 2 montre, en comparant avec la figure 1, que les cavités passe-bande du filtre sont réalisées au moyen des paires de tiges T₁-T'₁, T2-T'₂,T₃-T'₃, T4-T'4, T₅-T'₅ perpendiculaires au grand côté du guide. La figure 2 montre également que chaque paire de tiges et la vis pour le réglage du couplage intercavité (12 à 16) sont disposées dans un même plan transversal du guide 1. Des extrémités du guide vers le centre les tiges ont leur diamètre qui augmente tandis que l'écartement entre les deux tiges d'une même paire diminue. Sur la figure 2 apparaît également que les iris tels que 90, servant au couplage entre une cavité coupe-bande, telle que 9, et une cavité passe-bande, ont une forme oblongue dont le grand axe non représenté esfperpendiculaire aux arêtes du guide 1.

La figure 3 est une vue en bout, du côté de la bride 10, du filtre déjà représenté sur les figures 1 et 2. A travers l'ouverture du guide 1 apparaissent les vis de réglage 12 et 20 ainsi que les tiges T₁ et T'ₗ et les tiges T 2, T'₂, T₃, T'₃ partiellement cachées. Sur cette figure apparaissent également la cavité coupe-bande 6 et la vis avec écrou de blocage, 61, permettant le réglage de cette cavité. Comme le montre la figure 3, la bride 10 est une bride carrée percée, au voisinage de ses quatre angles, de trous filetés, 101 à 104, destinés à permettre le raccordement mécanique du filtre aux autres éléments des montages auquel il est destiné.

Le filtre qui vient d'être décrit à l'aide des figures 1 à 3 est un filtre destiné à fonctionner avec une fréquence centrale de 8,1 GHz; ce filtre présente une bande passante méplat de 300 MHz et des pertes à 8,1 GHz de 0,25 dB. Les principales dimensions mécaniques de ce filtre sont les suivantes :
- longeur totale du filtre 140 mm
- largeur intérieure des grands côtés du guide et des grands côtés des cavités coupe-bande : 28,5 mm
- largeur intérieure des petits côtés du guide et des petits-côtés des cavités coupe-bande : 12,5 mm
- intervalle séparant les vis de réglage des cavités passe-bande 20, 30, 40, 50 : 28 mm
- hauteur intérieure des cavités coupe-bande : 20 mm.

La figure 4 est un graphique montrant, par deux courbes A et B, les réponses en fréquence du filtre selon les figures 1 à 3 (courbe A) et de ce même filtre sans les qualités coupe-bande 6 à 9 et sans les iris de couplage 60, 70, 80, 90 (courbe B) c'est-à-dire d'un filtre passe-bande de type classique.

La comparaison des courbes A et B de la figure 4 montre que la réponse du filtre selon les figures 1 à 3 est beaucoup plus sélective en fréquence que celle du filtre passe-bande classique correspondant : chute de 0 à -47 dB sur environ 120 MHz alors que la même chute se fait sur environ 270 MHz avec le filtre classique.

Sur la figure 4 ont également été représentées les pertes par réflexion dues au filtre, en fonction de la fréquence (courbe C). Cette courbe montre que dans la partie du méplat de la courbe de réponse du filtre selon les figures 1 à 3, les pertes par réflexion sont au maximum de l'ordre de 25 dB, ce qui correspond à un rapport d'onde stationnaire (ROS) de 1,1.

Il est à noter par ailleurs que les cavités coupe-bande 6 et 8 avaient été accordées sur 7,9 GHz tandis que les cavités coupe-bande 7 et 9 avaient été accordées sur 8,3 GHz, ce qui explique qu'aussi bien le flanc avant que le flanc arrière de la courbe A ont des pentes beaucoup plus raides que les flancs correspondants de la courbe B. Pour certaines applications il peut être intéressant d'avoir un flanc à pente raide (comme dans la courbe A) et l'autre flanc avec une pente moins raide (comme dans la courbe B); dans le cas du filtre décrit et pour, par exemple, n'avoir que le flanc avant à pente raide, il suffit alors d'accorder les quatre filtres coupe-bande sur 7,9 GHz.

D'une manière générale, lorsque l'une au moins des pentes de la réponse en fréquence d'un filtre passe-bande à cavités, classique devra être rendue plus raide, une ou plusieurs cavités coupe-bande seront couplées respectivement à une ou plusieurs cavités passe-bande du filtre classique; le choix du nombre de cavités coupe-bande et de leur fréquence d'accord est fonction de l'allure des flancs à obtenir, étant entendu que la fréquence d'accord sera une des fréquences relatives aux flancs à obtenir.

L'invention n'est pas limitée à l'exemple décrit. C'est ainsi, par exemple, que les susceptances shunts, formées de tiges qui séparent les cavités passe-bande, peuvent être remplacées par des susceptances shunts du type à iris ou à volets et que le nombre des cavités coupe-bande peut être inférieur au nombre des cavités passe-bande du filtre ; certaines des cavités passe-bande ne sont, alors, pas associées à une cavité coupe-bande. De même les cavités coupe-bande peuvent être disposées différemment par rapport au guide des cavités passe-bande, par exemple toujours perpendiculairement à l'un des grands côtés de ce guide mais avec les grands .côtés de leur section transversale faisant un angle différent de 90° avec les arêtes transversales du guide; l'expérience a montré qu'il est également possible de disposer les cavités coupe-bande perpendiculairement aux petits côtés du guide des cavités passe-bande. Le nombre et l'emplacement des cavités coupe-bande sont des paramètres qui permettent d'intervenir sur la forme de la réponse en fréquence du filtre selon l'invention.

## Revendications

1. Filtre passe-bande en guide rectangulaire, à grande sélectivité en fréquence, comportant un guide rectangulaire (1) qui sera dit guide principal et des susceptances shunt (T₁, T'₁...T₅,T'₅) placées à l'intérieur du guide principal de manière à y délimiter n (n entier supérieur à 0) cavités principales (2-5) successives, caractérisé en ce qu'il comporte m (m entier supérieur à 0 et inférieur ou égal à n) cavités coupe-bande (6-9) respectivement couplées à m des n cavités principales et dont l'effet coupe-bande se produit en limite de la bande passante du filtre passe-bande.

2. Filtre passe-bande selon la revendication 1, caractérisé en ce que les cavités coupe-bande (6-9) sont formées par des tronçons de guide rectangulaire, fermés à leurs deux extrémités par une plaque métallique, la plaque métallique de leur première extrémité étant une des parois du guide principale et étant percée d'un iris (60, 70, 80. 90).

3. Filtre passe-bande selon la revendication 2, caractérisé en ce que les tronçons ont même section transversale que le guide principal, et ont leurs petits côtés respectivement situés dans les mêmes plans que les petits côtés du guide principal.

4. Filtre passe-bande selon l'une quelconque des revendications précédentes, caractérisé en ce que k des m cavités coupe-bande ont leur fréquence d'accord comprise dans les fréquences du flanc avant de la réponse en fréquence du filtre et p des m cavités coupe-bande ont leur fréquence d'accord comprise dans les fréquences du flanc arrière de la réponse en fréquence du filtre (avec k et p entiers positifs ou nuls et k + p = m).
